# EUROPÄISCHE PATENTSCHRIFT

(11) **EP 1 203 389 B1**
(45) Veröffentlichungstag und Bekanntmachung des Hinweises auf die Patenterteilung: **22.10.2003**
(21) Anmeldenummer: 00963898.2
(22) Anmeldetag: 11.08.2000
(51) Int. Cl.: H01H 47/04

(54) **BESCHALTUNG FÜR EIN ELEKTROMAGNETISCHES SCHALTGERÄT**
CIRCUITRY FOR AN ELECTROMAGNETIC SWITCHGEAR
MONTAGE POUR UN APPAREIL DE COMMUTATION ELECTROMAGNETIQUE

(30) Priorität: 12.08.1999 DE 19938112
(43) Veröffentlichungstag der Anmeldung: 08.05.2002
(73) Patentinhaber: SIEMENS AKTIENGESELLSCHAFT, 80333 München (DE)
(72) Erfinder: MITLMEIER, Norbert, 92289 Ursensollen (DE); STREICH, Bernhard, 92224 Amberg (DE)
(86) Internationale Anmeldenummer: DE0002707
(87) Internationale Veröffentlichungsnummer: WO01013396

(56) Entgegenhaltungen:
- DE-A- 19 617 110
- US-A- 4 716 490

## Beschreibung

Die vorliegende Erfindung betrifft eine Beschaltung für ein elektromagnetisches Schaltgerät mit mindestens einer Antriebsspule, die bei Beaufschlagung mit einem Anzugsstrom eine Kontaktanordnung des elektromagnetischen Schaltgeräts betätigt und bei nachfolgender Beaufschlagung mit einem Haltestrom, der kleiner als der Anzugsstrom ist, die Kontaktanordnung betätigt hält, mit einem Strombegrenzer, der eingangsseitig mit einer Stromversorgung und ausgangsseitig mit der Antriebsspule verbunden ist und einen Begrenzerstrom ausgibt.

Derartige Beschaltungen sind allgemein bekannt.

Elektromagnetische Schaltgeräte, also Schütze und Relais, entnehmen einem Stromversorgung beim Einschalten einen hohen Anzugsstrom. Der Anzugsstrom ist unter anderem von der anliegenden Versorgungsspannung abhängig. Im Stand der Technik ist bekannt, dem elektromagnetischen Schaltgerät einen Strombegrenzer vorzuordnen, der den Anzugsstrom unabhängig von der anliegenden Versorgungsspannung auf den minimal möglichen Wert begrenzt. Dennoch aber wird nach wie vor dieser minimale Anzugsstrom benötigt, der einen sehr hohen Wert aufweist. Insbesondere bei großen Schützen sind aufgrund der hohen Strombelastung sogar Netzrückwirkungen möglich.

Aus der US-A 4,716,490 ist eine Beschaltung für ein elektromagnetisches Schaltgerät mit einer Antriebsspule bekannt. Bei Beaufschlagen mit einem Anzugsstrom betätigt die Antriebsspule ein Ventil einer Bewässerungseinrichtung und hält es bei nachfolgender Beaufschlagung mit einem Haltestrom, der kleiner als der Anzugsstrom ist, im betätigten Zustand. Die Beschaltung weist einen Strombegrenzer auf, der eingangsseitig mit einer Stromversorgung und ausgangsseitig mit einer Antriebsspule verbunden ist. Er gibt einen Begrenzerstrom aus, der kleiner als der Anzugsstrom ist. Zwischen dem Strombegrenzer und der Antriebsspule ist ein Energiespeicher angeordnet, zwischen dem Energiespeicher und der Antriebsspule ein Durchschaltelement. Das Durchschaltelement schaltet den Energiespeicher verzögert auf die Antriebsspule durch. Dadurch erfolgt das Durchschalten in der Regel erst, wenn der Energiespeicher mit einem für ein Betätigen des Ventils ausreichenden Energieinhalt beaufschlagt ist.

Die Aufgabe der vorliegenden Erfindung besteht darin, eine Beschaltung für ein elektromagnetisches Schaltgerät zu schaffen, mit der einerseits die Antriebsspule mit Sicherheit mit dem benötigten Anzugsstrom versorgbar ist, andererseits aber der aus der Stromversorgung entnommene Strom erheblich geringer ist.

Die Aufgabe wird- ausgehend vom eingangs beschriebenen Stand der Technik - dadurch gelöst, daß der Begrenzerstrom kleiner als der Anzugsstrom ist, daß zwischen dem Strombegrenzer und der Antriebsspule ein Energiespeicher angeordnet ist und daß zwischen dem Energiespeicher und der Antriebsspule ein Durchschaltelement angeordnet ist, das der Energieinhalt des Energiespeichers erfasst und den Energiespeicher nur dann auf die Antriebsspule durchschaltet, wenn der Energiespeicher mit einem für ein Betätigen der Kontaktanordnung ausreichenden Energieinhalt beaufschlagt ist.

Aufgrund der Begrenzung des Begrenzerstroms auf einen Wert kleiner als der Anzugsstrom ist die Belastung der Stromversorgung relativ gering. Aufgrund der Speicherung der Energie im Energiespeicher steht die zum Schalten des Schaltgeräts benötigte Energie zur Verfügung. Aufgrund des Durchschaltelements wird verhindert, daß die gespeicherte Energie zu einem Zeitpunkt auf die Antriebsspule durchgeschaltet wird, zu dem noch kein sicheres Schalten des Schaltgeräts gewährleistet ist.

Der Energiespeicher kann prinzipiell beliebiger Natur sein. Beispielsweise kommen mechanische Schwungmassen oder Vorspannung von Federn durch kleine Elektromotoren in Frage. In der Regel wird aber ein elektrischer Energiespeicher verwendet, also ein Akkumulator oder insbesondere ein Kondensator.

Die Betriebssicherheit des elektromagnetischen Schaltgeräts wird deutlich erhöht, wenn der Energiespeicher einen maximalen Energieinhalt aufweist und der maximale Energieinhalt für mindestens zwei aufeinanderfolgende Betätigungen der -Kontaktanordnung ausreicht.

Wenn der Begrenzerstrom einstellbar ist, ist die Beschaltung universell bei verschiedenen elektromagnetischen Schaltgeräten einsetzbar, welche verschiedene Halteströme benötigen. Insbesondere ist in diesem Fall der Begrenzerstrom so einstellbar, daß er geringfügig größer als der Haltestrom ist.

Die Einstellbarkeit des Begrenzerstroms kann beispielsweise dadurch erreicht werden, daß der Strombegrenzer ein Ladeschaltelement mit einstellbarem Schaltverhältnis aufweist.

Das Einstellen des Schaltverhältnisses kann beispielsweise durch Pulsweitenmodulation erfolgen.

Wenn dem Ladeschaltelement eine Drossel mit einer antiparallel gegengeschalteten Freilaufdiode vorgeordnet ist, erfolgen versorgungsseitig keine abrupten Stromänderungen.

Wenn das Durchschaltelement den Energiespeicher bei Erreichen einer Schaltschwelle auf die Antriebsspule durchschaltet und die Schaltschwelle einstellbar ist, ist die Schaltung für verschiedene elektromagnetische Schaltgeräte mit verschiedenen Anzugsströmen anpaßbar.

Wenn dem Durchschaltelement ein Durchschaltsignal zuführbar ist und das Durchschaltelement den Energiespeicher nur bei Anliegen des Durchschaltsignals auf die Antriebsspule durchschaltet, ist es möglich, den Energiespeicher vorzuladen und bei Anliegen des Durchschaltsignals sofort die Kontaktanordnung zu betätigen.

Wenn dem Strombegrenzer ein Gleichrichter vorgeordnet ist, ist die Beschaltung universell sowohl bei Versorgung mit Gleich- als auch bei Versorgung mit Wechselstrom einsetzbar.

Weitere Vorteile und Einzelheiten ergeben sich aus der nachfolgenden Beschreibung eines Ausführungsbeispiels. Dabei zeigt die Prinzipdarstellung der einzigen
- FIG 1: ein elektromagnetisches Schaltgerät mit vorgeordneter Beschaltung.

Gemäß FIG 1 weist ein elektromagnetisches Schaltgerät 1 eine Antriebsspule 2 und eine Kontaktanordnung 3 auf. Gemäß Ausführungsbeispiel ist das elektromagnetische Schaltgerät 1 als Schütz ausgebildet. Es könnte aber auch als Relais ausgebildet sein.

Wenn die Antriebsspule 2 mit einem Anzugsstrom I_{A} beaufschlagt wird, wird die Kontaktanordnung 3 betätigt. Nach dem Betätigen der Kontaktanordnung 3 kann die Antriebsspule 2 mit einem Haltestrom I_{H} beaufschlagt werden, der kleiner als der Anzugsstrom I_{A} ist, um die Kontaktanordnung 3 betätigt zu halten. Wird die Antriebsspule 2 mit einem Strom beaufschlagt, der kleiner als der Haltestrom I_{H} ist, so geht die Kontaktanordnung 3 in den unbetätigten Zustand über. Ein erneutes Betätigen der Kontaktanordnung 3 ist dann nur durch Beaufschlagen der Antriebsspule 2 mit dem Anzugsstrom I_{A} wieder möglich.

Dem Schaltgerät 1 ist eine Spulenstromregelung 4 vorgeordnet, welche den durch die Antriebsspule 2 fließenden Strom auf den Anzugsstrom I_{A}, den Haltestrom I_{H} oder Null regelt. Ohne weitere Maßnahmen träte mit der bisher beschriebenen Schaltung aber dennoch beim Betätigen der Kontaktanordnung 3 eine hohe Strombelastung eines versorgenden Netzes mit dem Anzugsstrom I_{A} auf.

Um diese hohe Spitzenbelastung zu vermeiden, ist der Spulenstromregelung 4 ein Strombegrenzer 5 vorgeordnet. Der Strombegrenzer 5 ist eingangsseitig mit einer Stromversorgung verbunden, die eine Versorgungsspannung U aufweist: Ausgangsseitig ist der Strombegrenzer 5 über weitere Komponenten, auf die nachstehend näher eingegangen wird, mit der Spulenstromregelung 4 und damit indirekt mit der Antriebsspule 2 verbunden.

Der Strombegrenzer 5 wird derart gesteuert, daß er einen Begrenzerstrom I_{L} ausgibt, der kleiner als der Anzugsstrom I_{A} ist. Im Idealfall ist der Begrenzerstrom I_{L} geringfügig größer als der Haltestrom I_{H}, z. B. um fünf bis 10 Prozent größer.

Mit dem Begrenzerstrom I_{L} wird ein Energiespeicher 6 geladen, der zwischen dem Strombegrenzer 5 und der Antriebsspule 2 bzw. der Spulenstromregelung 4 angeordnet ist. Der Energiespeicher 6 ist gemäß FIG 1 als Speicherkondensator 6 ausgebildet.

Zwischen dem Energiespeicher 6 und der Antriebsspule 2 bzw. der Spulenstromregelung 4 ist ein Durchschaltelement 7 angeordnet. Mittels des Durchschaltelements 7 wird der Energieinhalt des Energiespeichers 6 erfaßt. Das Durchschaltelement 7 schaltet den Energiespeicher 6 nur dann auf die Antriebsspule 2 bzw. die Spulenstromregelung 4 durch, wenn der Energiespeicher 6 mit einem Energieinhalt beaufschlagt ist, der für ein Betätigen der Kontaktanordnung 3 ausreicht.

Bei Ausbildung des Energiespeichers 6 als Speicherkondensator 6 ist der Energieinhalt des Energiespeichers 6 direkt durch die Kapazität des Speicherkondensators 6 und eine über dem Speicherkondensator 6 abfallende Speicherspannung Uₛ gegeben. In diesem Fall muß also lediglich die Speicherspannung Uₛ mit einer extern vorgebbaren und damit einstellbaren Schaltschwelle Uₛ* verglichen werden. In diesem Fall schaltet das Durchschaltelement 7 den Energiespeicher 6 auf die Antriebsspule 2 durch, wenn die Speicherspannung Uₛ größer oder gleich der Schaltschwelle Uₛ* ist.

Wie bereits erwähnt, wird die Beschaltung mit einer Versorgungsspannung U versorgt. Der maximale Energieinhalt des Energiespeichers 6 ist bei Ausbildung als Speicherkondensator 6 somit durch seine Kapazität und die Versorgungsspannung U bestimmt. Vorzugsweise ist die Kapazität des Speicherkondensators 6 derart bemessen, daß der Energieinhalt des Speicherkondensators 6 für mindestens zwei unmittelbar aufeinanderfolgende Betätigungen der Kontaktanordnung 3 ausreicht.

Gemäß FIG 1 weist der Strombegrenzer 5 ein Ladeschaltelement 8 auf, das von einer Steuerschaltung 9 angesteuert wird. Das Ladeschaltelement 8 wird also abwechselnd durchgeschaltet und gesperrt. Das Verhältnis zwischen Durchschaltzeit und Sperrzeit gibt das Schaltverhältnis an. Durch Variation des Schaltverhältnisses kann der Begrenzerstrom I_{L} auf einen Maximalstrom I_{L}* eingestellt werden. Das Einstellen des Schaltverhältnisses kann beispielsweise durch Pulsweitenmodulation erfolgen.

Dem Strombegrenzer 5 ist eine Drossel 10 vorgeordnet. Der Drossel 10 ist eine Freilaufdiode 11 parallel gegengeschaltet. Damit ergibt sich eine gleichmäßigere Strombelastung des Versorgungsnetzes, da die Drossel Stromänderungen begrenzt.

Es ist möglich, das Durchschaltelement 7 bei Erreichen der Schaltschwelle Uₛ* stets und unbedingt zu betätigen. In diesem Fall wird das Schaltgerät 1 durch Anlegen der Versorgungsspannung U betätigt. Es ist aber auch möglich, die Versorgungsspannung U permanent anzulegen und dem Durchschaltelement 7 ein separates Durchschaltsignal S zuzuführen. In diesem Fall schaltet das Durchschaltelement 7 den Energiespeicher 6 nur dann auf die Antriebsspule 2 bzw. die Spulenstromregelung 4 durch, wenn sowohl der Energiespeicher 6 einen hinreichenden Energieinhalt aufweist als auch das Durchschaltsignal S anliegt. In diesem Fall ist es also möglich, den Energiespeicher 6 vorzuladen.

Gemäß FIG 1 ist dem Strombegrenzer 5 nebst Drossel 10 und Freilaufdiode 11 ein Gleichrichter 12 mit einem Stützkondensator 13 vorgeordnet. Damit ist die Beschaltung wahlweise mit Gleichspannung oder mit Wechselspannung versorgbar.

Bei geeigneter Dimensionierung der Beschaltung kann die in Verbindung mit FIG 1 beschriebene Spulenstromregelung 4 entfallen. Denn nach dem Entladen des Energiespeichers 6 fällt der der Antriebsspule 2 zugeführte Strom zwangsweise auf den Begrenzerstrom I_{L} ab. Wenn also der Begrenzerstrom I_{L} geringfügig größer als der Haltestrom I_{H} ist und der Energieinhalt des Energiespeichers 6 hinreichend klein bemessen ist, wirkt der Strombegrenzer 5 zugleich als Spulenstromregelung. Eine separate Spulenstromregelung 4 ist dann nicht mehr erforderlich.

## Patentansprüche

1. Beschaltung für ein elektromagnetisches Schaltgerät (1) mit mindestens einer Antriebsspule (2), die bei Beaufschlagung mit einem Anzugsstrom (I_{A}) eine Kontaktanordnung (3) des elektromagnetischen Schaltgeräts (1) betätigt und bei nachfolgender Beaufschlagung mit einem Haltestrom (I_{H}), der kleiner als der Anzugsstrom (I_{A}) ist, die Kontaktanordnung (3) betätigt hält, mit einem Strombegrenzer (5), der eingangsseitig mit einer Stromversorgung und ausgangsseitig mit der Antriebsspule (2) verbunden ist und einen Begrenzerstrom (I_{L}) ausgibt,
wobei der Begrenzerstrom (I_{L}) kleiner als der Anzugsstrom (I_{A}) ist, wobei zwischen dem Strombegrenzer (5) und der Antriebsspule (2) ein Energiespeicher (6) angeordnet ist und wobei zwischen dem Energiespeicher (6) und der Antriebsspule (2) ein Durchschaltelement (7) angeordnet ist, das den Energieinhait des Energiespeichers (6) erfaßt und den Energiespeicher (6) nur dann auf die Antriebsspule (2) durchschaltet, wenn der Energiespeicher (6) mit einem für ein Betätigen der Kontaktanordnung (3) ausreichenden Energieinhalt beaufschlagt ist.

2. Beschaltung nach Anspruch 1,
**dadurch gekennzeichnet,**
**daß** der Energiespeicher (6) als Speicherkondensator (6) ausgebildet ist.

3. Beschaltung nach Anspruch 1 oder 2,
**dadurch gekennzeichnet,**
**daß** der Energiespeicher (6) einen maximalen Energieinhalt aufweist und daß der maximale Energieinhalt für mindestens zwei aufeinanderfolgende Betätigungen der Kontaktanordnung (3) ausreicht.

4. Beschaltung nach Anspruch 1, 2 oder 3,
**dadurch gekennzeichnet,**
**daß** der Begrenzerstrom (I_{L}) einstellbar ist.

5. Beschaltung nach Anspruch 4,
**dadurch gekennzeichnet,**
**daß** der Strombegrenzer (5) ein Ladeschaltelement (8) mit einstellbarem Schaltverhältnis aufweist.

6. Beschaltung nach Anspruch 5,
**dadurch gekennzeichnet,**
**daß** das Einstellen des Schaltverhältnisses durch Pulsweitenmodulation erfolgt.

7. Beschaltung nach Anspruch 5 oder 6,
**dadurch gekennzeichnet,**
**daß** dem Ladeschaltelement (8) eine Drossel (10) mit einer antiparallel gegengeschalteten Freilaufdiode (11) vorgeordnet ist.

8. Beschaltung nach einem der obigen Ansprüche,
**dadurch gekennzeichnet,**
**daß** das Durchschaltelement (7) den Energiespeicher (6) bei Erreichen einer Schaltschwelle (Uₛ*) auf die Antriebsspule (2) durchschaltet und daß die Schaltschwelle (Uₛ*) einstellbar ist.

9. Beschaltung nach einem der obigen Ansprüche,
**dadurch gekennzeichnet,**
**daß** dem Durchschaltelement (7) ein Durchschaltsignal (S) zuführbar ist und daß das Durchschaltelement (7) den Energiespeicher (6) nur bei Anliegen des Durchschaltsignals (S) auf die Antriebsspule (2) durchschaltet.

10. Beschaltung nach einem der obigen Ansprüche,
**dadurch gekennzeichnet,**
**daß** dem Strombegrenzer (5) ein Gleichrichter (12) vorgeordnet ist.

## Claims

1. Circuit for an electromagnetic switching device (1) with at least one drive coil (2) which on application of an inrush current (I_{A}) activates a contact arrangement (3) of the electromagnetic switching device (1) and on subsequent application of a hold current (1_{H}), which is smaller than the inrush current (I_{A}) keeps the contact arrangement (3) activated, with a current limiter (5), which is linked on the input side with a power supply and on the output side with the drive coil (2) and outputs a Limiting current (I_{L}),
whereby the limiter current (I_{L}) is smaller than the inrush current (I_{A}), with an energy store (6) being located between the current limiter (5) and the drive coil (2)and whereby a through switching element (7) is located between the energy store (6) and the drive coil (2), that records the energy content of the energy store (6) and only switches the energy store (6) through to the drive coil (2) if the energy store(6) is charged with a sufficient energy content for activating the contact arrangement (3).

2. Circuit in accordance with claim 1, **characterized in that**, the energy store (6) takes the form of a storage capacitor (6).

3. Circuit in accordance with claim 1 or 2, **characterized in that**, the energy store (6) features a maximum energy content and that the maximum energy content is sufficient for at least two consecutive activations of contact arrangement (3).

4. Circuit in accordance with claim 1, 2 or 3, **characterized in that**, the limiter current(I_{L}) is adjustable.

5. Circuit in accordance with claim 4, **characterized in that**, the current limiter (5) features a load switch element (8) with adjustable switching ratio.

6. Circuit in accordance with claim 5, **characterized in that**, the switching ratio is set by pulse width modulation.

7. Circuit in accordance with 5 or 6, **characterized in that**, a choke (10) with an antiparallel reverse switched freewheeling diode (11) is located before the charge switching element (8).

8. Circuit in accordance with one of the above claims, **characterized in that**, through switching element (7) switches energy store (6) through to drive coil (2) when a switching threshold (Uₛ*) is reached and that the switching threshold (Uₛ*) is adjustable.

9. Circuit in accordance with one of the above claims, **characterized in that**, a through switching signal (S) can be applied to the through switching element (7) and that the through switching element (7) only switches through the energy store (6) when through switching signal (S) is present at drive coil (2).

10. Circuit in accordance with one of the above claims, **characterized in that**, a rectifier (12) is located before current limiter (5).

## Revendications

1. Montage pour un appareil commutateur électromagnétique (1), comportant au moins une bobine d'entraînement (2), qui, lorsqu'un courant d'actionnement (I_{A}) est appliqué, actionne un dispositif de contact (3) de l'appareil commutateur électromagnétique (1) et qui, lorsqu'un courant de maintien (I_{H}) inférieur au courant d'actionnement (I_{A}) est ensuite appliqué, maintient actionné le dispositif de contact (3), et un limiteur de courant (5), qui est relié en entrée à une alimentation en courant et en sortie à la bobine d'entraînement (2) et qui délivre un courant limiteur (I_{L}),
dans lequel le courant limiteur (I_{L}) est inférieur au courant d'actionnement (I_{A}), dans lequel un dispositif de stockage d'énergie (6) est placé entre le limiteur de courant (5) et la bobine d'entraînement (2) et dans lequel un élément de connexion (7) est placé entre le dispositif de stockage d'énergie (6) et la bobine d'entraînement (2), lequel élément de connexion détecte le contenu énergétique du dispositif de stockage d'énergie (6) et ne connecte le dispositif de stockage d'énergie (6) à la bobine d'entraînement (2) que lorsque le dispositif de stockage d'énergie (6) est alimenté avec un contenu énergétique suffisant pour un actionnement du dispositif de contact (3).

2. Montage selon la revendication 1, **caractérisé par le fait que** le dispositif de stockage d'énergie (6) est conçu comme un condensateur de stockage (6).

3. Montage selon la revendication 1 ou 2, **caractérisé par le fait que** le dispositif de stockage d'énergie (6) a un contenu énergétique maximal et que le contenu énergétique maximal suffit pour au moins deux actionnements successifs du dispositif de contact (3).

4. Montage selon la revendication 1, 2 ou 3, **caractérisé par le fait que** le courant limiteur (I_{L}) est réglable.

5. Montage selon la revendication 4, **caractérisé par le fait que** le limiteur de courant (5) comporte un élément de commutation de charge (8) avec rapport de commutation réglable.

6. Montage selon la revendication 5, **caractérisé par le fait que** le réglage du rapport de commutation s'effectue via une modulation de largeur d'impulsion.

7. Montage selon la revendication 5 ou 6, **caractérisé par le fait qu'**une bobine de self (10) avec une diode de roue libre (11) montée tête-bêche est montée du côté amont de l'élément de commutation de charge (8).

8. Montage selon l'une des revendications précédentes, **caractérisé par le fait que** l'élément de connexion (7) connecte le dispositif de stockage d'énergie (6) à la bobine d'entraînement (2) si un seuil de commutation (U_{S}*) est atteint et que le seuil de commutation (U_{S}*) est réglable.

9. Montage selon l'une des revendications précédentes, **caractérisé par le fait qu'**un signal de connexion (S) peut être envoyé à l'élément de connexion (7) et que l'élément de connexion (7) ne connecte le dispositif de stockage d'énergie (6) à la bobine d'entraînement (2) qu'en présence du signal de connexion (S).

10. Montage selon l'une des revendications précédentes, **caractérisé par le fait qu'**un redresseur (12) est monté du côté amont du limiteur de courant (5).
